# EUROPÄISCHE PATENTSCHRIFT

(11) **EP 3 135 988 B1**
(45) Veröffentlichungstag und Bekanntmachung des Hinweises auf die Patenterteilung: **13.03.2019**
(21) Anmeldenummer: 16001457.7
(22) Anmeldetag: 29.06.2016
(51) Int. Cl.: F21S 41/16, F21S 41/12, F21Y 115/30, F21Y 113/13

(54) **BELEUCHTUNGSVORRICHTUNG FÜR EIN FAHRZEUG**
ILLUMINATION DEVICE FOR A VEHICLE
DISPOSITIF D'ÉCLAIRAGE DE VÉHICULE

(30) Priorität: 26.08.2015 DE 102015011126
(43) Veröffentlichungstag der Anmeldung: 01.03.2017
(73) Patentinhaber: MAN Truck & Bus AG, 80995 München (DE)
(72) Erfinder: Brüchner, Nathan, 80689 München (DE)
(74) Vertreter: v. Bezold & Partner Patentanwälte - PartG mbB

(56) Entgegenhaltungen:
- EP-A2- 2 829 790
- WO-A1-2013/051623
- WO-A1-2014/203479
- US-A1- 2014 321 151

## Beschreibung

Die vorliegende Erfindung betrifft eine Beleuchtungsvorrichtung für ein Fahrzeug, umfassend eine Laserdiodenanordnung, aufweisend eine Anzahl im Wesentlichen monochromatischer Laserdioden; eine optische Einrichtung; und ein Lichtwellenlängenkonversionselement zur Wellenlängenkonversion, wobei die optische Einrichtung ausgebildet ist, das von der Laserdiodenanordnung erzeugte Licht auf das Lichtwellenlängenkonversionselement zu lenken, und wobei das Lichtwellenlängenkonversionselement ausgebildet ist, das über die optische Einrichtung auf das Lichtwellenlängenkonversionselement gelenkte Licht der Laserdiodenanordnung zumindest anteilig in Licht anderer Wellenlänge zu konvertieren.

Insbesondere im Automobilbau ist seit Jahren ein Trend hin zu kleineren, hocheffizienten Scheinwerfermodulen erkennbar, mit Hilfe derer auf kleinstem Bauraum leistungsstarke Lichtquellen realisiert werden sollen. Es ist abzusehen, dass die bereits etablierten LED-Scheinwerfermodule in naher Zukunft von Laserlichtquellen ersetzt werden, da Laserlichtquellen verbesserte Leuchtdichten, eine höhere Effizienz sowie erweiterte Anwendungen ermöglichen können. Ein derartiges Anwendungsbeispiel sind projizierende, hochauflösende Matrixscheinwerfer, die dynamisch an die gegebene Fahrbahnsituation angepasst werden können.

Die DE 10 2010 034 054 A1 offenbart eine laserbasierte Weißlichtquelle, die anteilig Licht aus einem ersten Wellenlängenbereich, insbesondere im blauen und/oder ultravioletten Spektralbereich, emittiert und das Licht mittels eines Konvertierungsmediums in einen zweiten Wellenlängenbereich konvertiert, insbesondere in einen gelblichen Bereich, und aus der Mischung der beiden Spektralfarben ein als weiß wahrgenommenes Licht erzeugt. Der konvertierte, gelbliche Anteil des erzeugten Lichts weist aufgrund der Charakteristik des Konvertierungselements ein breiteres, polychromatisches Spektrum auf; während der bläuliche Anteil des Lichts, der nicht-konvertierte Anteil, ein quasi-monochromatisches Spektrum aufweist.

Diese Vorrichtung hat zweierlei Nachteile. Zum einen entstehen bei der anteiligen Umwandlung des Lichts aus einem bläulichen in einen gelblichen Bereich, dem sogenannten Stokes-Shift, hohe Energieverluste, die als Wärmestrahlung emittiert werden und aufwändig abgeführt werden müssen. Der zweite, wesentliche Nachteil ist die inhomogene Spektralverteilung, die durch die Mischung aus konvertiertem, polychromatischem Licht im gelblichen Bereich und aus nicht konvertiertem, quasi-monochromatischem Licht erhalten wird. Dies führt zu verfälschten Farbwahrnehmungen, welche im Straßenverkehr zum Nachteil des Fahrers gereichen können.

In der DE 10 2012 002 232 A1 hingegen wird eine Beleuchtungsvorrichtung für ein Fahrzeug vorgeschlagen, welches ohne die aus der DE 10 2010 034 054 A1 bekannten Konvertierungsverluste auskommt. Hier wird mit Hilfe von drei einzelnen Laserlichtquellen, die Licht unterschiedlicher Wellenlänge erzeugen, nämlich Rot, Grün und Blau, sowie mit Hilfe eines Spiegelsystems eine Farbmischung erzeugt, die ebenfalls ein als weiß wahrgenommenes Licht hervorbringt. Nachteilig hieran ist, dass das erzeugte Licht aus drei diskreten Wellenlängenbereichen besteht und keine homogene Spektralverteilung aufweist. Aus der Beleuchtungstechnik ist bekannt, dass derartig erzeugtes Weißlicht aufgrund des stark eingeschränkten Spektrums zu verfälschten Farbwahrnehmungen führt.

Aus der Offenlegungsschrift WO 2013/051623 A1 ist eine Leuchtvorrichtung für ein Fahrzeuglicht bekannt, aufweisend einen Halbleiterlaser, der oszillierendes Anregungslicht mit blau-violetter oder blauer Wellenlänge erzeugt, einen Halbleiterlaser, der oszillierende Laserstrahlung bei roter Wellenlänge erzeugt, sowie eine lichtimitierende Einheit mit einem Phosphor, der durch die Anregungsstrahlung der Laser angeregt wird, und einen Diffusor.

Es ist somit Aufgabe der Erfindung, eine verbesserte Beleuchtungsvorrichtung für ein Fahrzeug bereitzustellen, mit der Nachteile herkömmlicher Beleuchtungsvorrichtungen vermieden werden können. Es ist insbesondere eine Aufgabe der Erfindung, eine Beleuchtungsvorrichtung für ein Fahrzeug bereitzustellen, die eine verbesserte Energie- sowie Spektralbilanz aufweist.

Die Erfindung löst die Aufgaben durch eine Beleuchtungsvorrichtung für ein Fahrzeug mit den Merkmalen des Patentanspruchs 1. Vorteilhafte Ausführungsformen der Erfindung ergeben sich aus den abhängigen Ansprüchen und werden in der folgenden Beschreibung unter teilweiser Bezugnahme auf die Figuren näher erläutert.

Gemäß allgemeinen Gesichtspunkten der Erfindung wird eine Beleuchtungsvorrichtung für ein Fahrzeug bereitgestellt, umfassend eine Laserdiodenanordnung, aufweisend eine Anzahl Laserdioden, eine optische Einrichtung und ein Lichtwellenlängenkonversionselement zur Wellenlängenkonversion. Die optische Einrichtung ist hierbei ausgebildet, das von der Laserdiodenanordnung erzeugte Licht auf das Lichtwellenlängenkonversionselement zu lenken. Das Lichtwellenlängenkonversionselement ist ausgebildet, das über die optische Einrichtung auf das Lichtwellenlängenkonversionselement gelenkte Licht der Laserdiodenanordnung zumindest anteilig in Licht anderer Wellenlängen zu konvertieren.

Die Beleuchtungsvorrichtung zeichnet sich dadurch aus, dass die Laserdiodenanordnung ausgebildet ist, Laserstrahlung mindestens zweier unterschiedlicher Wellenlängen (λ1, λ2) zu erzeugen. Mit anderen Worten weist die Laserdiodenanordnung mindestens zwei Arten quasi-monochromatischer Laserdioden auf, die sich dadurch unterscheiden, dass sie quasi-monochromatisches Laserlicht unterschiedlicher Wellenlänge emittieren, so dass im Betrieb der Beleuchtungsvorrichtung Laserlicht mindestens zweier unterschiedlicher Wellenlängen gleichzeitig auf das Lichtwellenlängenkonversionselement trifft. Der wesentliche Vorteil der Erfindung ist darin begründet, dass aufgrund der Verwendung zumindest zweier unterschiedlicher Wellenlängen als Eingangsgröße eine deutlich energieeffizientere Konversion in ein Gesamtspektrum erfolgen kann.

Gemäß einem weiteren Aspekt der Erfindung kann das Lichtwellenlängenkonversionselement ausgebildet sein, das eingestrahlte Licht der Laserdiodenanordnung in einen vorbestimmten Wellenlängenbereich und/oder in ein gewünschtes nicht-kohärentes, polychromatisches Lichtspektrum zu konvertieren. Beispielsweise kann die Beleuchtungsvorrichtung so ausgebildet sein, dass sie ein als weiß wahrgenommenes Licht erzeugt.

Lichtwellenlängenkonversionselemente sind an sich aus dem Stand der Technik bekannt. Bei diesen Lichtwellenlängenkonversionselementen, z. B. in Form von sog. Konversionsschichten bzw. einem Konversionsmedium wird das eingestrahlte Licht in Strahlung größerer Wellenlänge umgewandelt. Hierbei wird beispielsweise mittels eines Konvertermaterials, auch als Konversionsstoff bezeichnet, Laserlicht absorbiert, insbesondere kohärentes Laserlicht mit einem stark eingeschränkten Wellenlängenspektrum. Durch den Energieeintrag aus dem Laserlicht werden im Konvertermaterial befindliche Elektronen durch das Laserlicht in höhere Energieniveaus angeregt. Beim Zurückfallen der Elektronen auf ihr ursprüngliches Energieniveau emittiert das Konvertermaterial Licht der dem Energieniveau entsprechenden Wellenlänge. Üblicherweise ist das von dem Lichtwellenlängenkonversionselement emittierte Licht nicht monochromatisch, sondern erfährt während des Konversionsvorgangs eine spektrale Aufweitung in ein in Grenzen polychromatisches Lichtspektrum. Je nach Lichtwellenlänge der Eingangsgröße kommen unterschiedliche Konvertermaterialien zum Einsatz. Beispielsweise können geeignete Phoshor-Konverter als Konvertermaterial des Lichtwellenlängenkonversionselementes verwendet werden, die auf unterschiedliche Wellenlängen, insbesondere auf verschiedenfarbige Strahlung, ansprechen, Ein Beispiel ist der Phoshor der Firma Phoshortech Corporation, 3645 Kennesaw North Industrial Parkway, Kennesaw, Ga 30144, USA, der mit dem Produktnamen HTR650 vertrieben wird. Weitere Konvertermaterialien sind beispielsweise Yttrium-Aluminium-Granat (YAG) oder Erdalkali-Ortho-Silikat (BO-SE).

Erfindungsgemäß ist das Lichtwellenlängenkonversionselement ausgebildet das eingestrahlte Licht einer ersten Wellenlänge λ1 der Laserdiodenanordnung zumindest anteilig in einen ersten vorbestimmten Konversions-Wellenlängenbereich zu konvertieren und das eingestrahlte Licht einer zweiten Wellenlänge λ2 der Laserdiodenanordnung zumindest anteilig in einen zweiten vorbestimmten Konversions-Wellenlängenbereich zu konvertieren, wobei für λ1< λ2 gilt, dass der erste Konversions-Wellenlängenbereich im Vergleich zum zweiten Konversions-Wellenlängenbereich hin zu kleineren Wellenlängen verschoben ist. Dies bedeutet, dass der erste Konversions-Wellenlängenbereich auf einer Wellenlängenachse in Richtung zunehmender Wellenlänge links vom zweiten Konversions-Wellenlängenbereich liegt. Dies bietet den besonderen Vorzug, dass das erzeugte polychromatische Lichtspektrum der Beleuchtungsvorrichtung nicht ausschließlich durch Konvertierung aus einer einzigen Ausgangswellenlänge λ1, z. B. der Grundfarbe Blau, erzeugt werden muss, sondern größere Wellenlängen aus der größeren Ausgangswellenlänge λ2 erzeugt werden können, wodurch der durch den Stokes-Shift resultierende Energieverlust bei der Konvertierung wesentlich reduziert werden kann. Gemäß dieser Ausführungsform spricht das Konvertermaterial somit sowohl auf die erste Wellenlänge λ1 als auch auf die Wellenlänge λ2 an, beispielsweise können zwei entsprechende Konversionsschichten im Lichtwellenlängenkonversionselement vorgesehen sein.

Um eine besonders energieeffiziente Konversion zu ermöglichen, ist die Laserdiodenanordnung ausgebildet, Laserstrahlung dreier unterschiedlicher Wellenlängen (λ1, λ2, λ3) zu erzeugen. Die Laserdiodenanordnung ist ausgebildet, Laserstrahlen mit Emissionswellenlängen in den Grundfarben Rot (λ1), Grün (λ2) und Blau (λ3) zu erzeugen. Hierbei spricht das Konvertermaterial somit sowohl auf die erste Wellenlänge λ1, die zweite Wellenlänge λ2 als auch auf die dritte Wellenlänge λ3 an, beispielsweise können drei entsprechende Konversionsschichten im Lichtwellenlängenkonversionselement vorgesehen sein. Erfindungsgemäß ist vorgesehen, dass das Lichtwellenlängenkonversionselement ausgebildet ist, Laserstrahlen einer Grundfarbe, also einen quasi-monochromen Spektralbereich, jeweils in einen breiteren Spektralbereich aufzuweiten. Die Aufweitung bezieht sich erfindungsgemäß stets auf eine Wellenlängenvergrößerung. So werden Laserstrahlen mit Emissionswellenlängen λ1 in der

Grundfarbe Rot zumindest anteilig in Licht aus einem ersten Konversions-Wellenlängenbereich konvertiert. Laserstrahlen mit Emissionswellenlängen λ2 in der Grundfarbe Grün werden zumindest anteilig in Licht aus einem zweiten Konversions-Wellenlängenbereich konvertiert, und Laserstrahlen mit Emissionswellenlängen λ3 in der Grundfarbe Blau werden zumindest anteilig in Licht aus einem dritten Konversions-Wellenlängenbereich konvertiert, wobei der erste Konversions-Wellenlängenbereich im Vergleich zum zweiten Konversions-Wellenlängenbereich hin zu größeren Wellenlängen verschoben ist und der zweite Konversions-Wellenlängenbereich im Vergleich zum dritten Konversions-Wellenlängenbereich ebenfalls hin zu größeren Wellenlängen verschoben ist. Demnach ist der erste Konversions-Wellenlängenbereich auf einer Wellenlängenachse in Richtung zunehmender Wellenlänge rechts vom zweiten Konversions-Wellenlängenbereich positioniert und dieser rechts vom dritten Konversions-Wellenlängenbereich positioniert.

Auf diese Weise kann eine besonders energieeffiziente Wellenlängenkonversion zur Erzeugung eines gewünschten polychromatischen Lichtspektrums realisiert werden, insbesondere, falls ein als weiß wahrgenommenes polychromatisches Lichtspektrum erzeugt werden soll.

Gemäß einer Variante der Erfindung kann die Laserdiodenanordnung ausgebildet sein, die Laserstrahlung in jeder der drei Wellenlängen, insbesondere Rot, Grün und Blau, in jeweils drei unterschiedlichen Polarisationsrichtungen zu erzeugen. Bei dieser Variante ist das Lichtwellenlängenkonversionselement ausgebildet, das über die optische Einrichtung auf das Lichtwellenlängenkonversionselement gelenkte Licht der Laserdiodenanordnung in Abhängigkeit von der Lichtwellenlänge und in Abhängigkeit von der Polarisationsrichtung zumindest anteilig in Licht anderer Wellenlänge zu konvertieren. Diese Variante kann insbesondere in Verbindung mit Technologien zu Vermeidung von Blendung durch Fahrzeugscheinwerfer vorteilhaft sein. Alternativ kann die Laserdiodenanordnung ausgebildet sein, die Laserstrahlung in jeder der drei Wellenlängen in nur einer oder zwei unterschiedlichen Polarisationsrichtungen zu erzeugen.

Unter der vorgenannten optischen Einrichtung sollen alle optischen Einrichtungen bzw. Anordnungen verstanden werden, die ausgebildet sind, das von der Laserdiodenanordnung erzeugte Licht auf das Lichtwellenlängenkonversionselement zu lenken. Gemäß einem vorteilhaften Ausführungsbeispiel ist die optische Einrichtung ein Kombinierungselement, das ausgebildet ist, das von der Laserdiodenanordnung erzeugte Licht in einen Strahlengang zusammenzuführen. Das Kombinierungselement kann ein dichroitisches Element, insbesondere ein dichroitischer Würfel oder ein dichroitischer Spiegel sein. Unter einem dichroitischen Spiegel wird insbesondere ein Strahlvereiniger verstanden, mit Hilfe dessen mehrere Laserlichtstrahlen mit verschiedenen Wellenlängen in einen gemeinsamen Strahlengang zusammengeführt werden.

Die zuvor beschriebenen bevorzugten Ausführungsformen und Merkmale der Erfindung sind beliebig miteinander kombinierbar. Weitere Einzelheiten und Vorteile der Erfindung werden im Folgenden unter Bezug auf die beigefügten Zeichnungen beschrieben. Es zeigen:
- Figur 1: eine stark vereinfachte, schematische Darstellung einer erfindungsgemäßen Beleuchtungsvorrichtung; und
- Figur 2: schematisch, wie aus den emittierten Laserstrahlen durch teilweise Konversion ein polychromatisches Lichtwellenspektrum entsteht.

In Figur 1 ist eine schematische Prinzipskizze einer Beleuchtungsvorrichtung 1 dargestellt, wie sie insbesondere in einem (nicht dargestellten) Fahrzeugscheinwerfer verwendet werden kann. In der gezeigten Ausführungsform weist die Diodenanordnung 7 drei Laserdioden 2, 3 und 4 auf. Die erste Laserdiode 2 erzeugt Laserlicht mit einer ersten Wellenlänge λ1, die zweite Laserdiode 3 Laserlicht mit einer zweiten Wellenlänge λ2 und die dritte Laserdiode 4 Laserlicht mit einer dritten Wellenlänge λ3. Die Emissionswellenlänge λ1 entspricht rotem Laserlicht, die Emissionswellenlänge λ2 grünem Laserlicht und die Emissionswellenlänge A3 blauem Laserlicht. Der Einfachheit halber ist der Lichtstrahl der Laserdiode 1 mit der Wellenlänge λ1 ebenfalls mit dem Bezugszeichen λ1 gekennzeichnet. Entsprechend ist der Lichtstrahl der Laserdiode 2 mit dem Bezugszeichen λ2 und der Lichtstrahl der Laserdiode 3 mit dem Bezugszeichen λ3 bezeichnet.

Die von der Laserdiodenanordnung 7 emittierten Lichtstrahlen λ1, λ2 und λ3 treffen auf ein Kombinierungselement 5, das als dichroitischer Würfel ausgeführt ist und die drei Strahlengänge der Lichtstrahlen λ1, λ2 und λ3 in einen Strahlengang 8 zusammenführt, der auf ein Lichtwellenlängenkonversionselement 6 gelenkt wird.

Das Lichtwellenlängenkonversionselement 6 ist ein nach dem Phosphor-Prinzip arbeitender Konverter, der auf mehrere Farben reagiert. Mit anderen Worten enthält das Element 6 ein Konvertermaterial, das sowohl auf die erste Wellenlänge λ1, die zweite Wellenlänge λ2 als auch auf die dritte Wellenlänge A3 anspricht, d. h. Licht dieser Wellenlängen zumindest anteilig in Licht größerer Wellenlänge konvertiert, so dass die drei quasi-monochromatischen Lichtstrahlen der Laserdioden 2, 3 und 4, die als zusammengeführter Lichtstrahl 8 auf das Lichtwellenlängenkonversionselement 6 treffen, in einen polychromatischen Lichtkegel 9 konvertiert werden. Das Konvertermaterial, d. h. der Leuchtstoff des Lichtwellenlängenkonversionselements 6, kann beispielsweise auf Yttrium-Aluminium-Granat (YAG) oder Erdalkali-Ortho-Silikat (BOSE) basieren.

Figur 2 illustriert schematisch, wie aus den emittierten Laserstrahlen der Laserdiodenanordnung 7 durch das Lichtwellenlängenkonversionselement 6 ein polychromatisches Lichtwellenspektrum 9 entsteht. Figur 2 zeigt hierzu eine schematische Darstellung der Wellenlängenverteilung des Laserlichts nach Austreten aus dem Wellenlängenkonversionselement 6.

Die auftreffende Strahlung wird in der Regel nur anteilig konvertiert, so dass ein Anteil unkonvertiert, d. h. ohne Wellenlängenkonversion, durchgelassen wird. Der Peak 30 bezeichnet den Anteil der durchgelassenen Strahlung der Wellenlänge λ1, der Peak 20 entsprechend den Anteil der durchgelassenen Strahlung der Wellenlänge λ2 und der Peak 30 entsprechend den Anteil der durchgelassenen Strahlung A3.

Da das Lichtwellenlängenkonversionselement 6 jedoch auf alle drei Wellenlängen λ1, λ2 und λ3 anspricht, wird jeweils ein Anteil der auftreffenden Lichtstrahlen konvertiert.

So konvertiert das Konvertermaterial des Wellenlängenkonversionselements 6 auftreffendes Licht der Wellenlänge λ1 in der Grundfarbe Rot zumindest anteilig in Licht aus einem ersten Konversions-Wellenlängenbereich 10', Licht der Wellenlänge λ2 in der Grundfarbe Grün zumindest anteilig in Licht aus einem zweiten Konversions-Wellenlängenbereich 20' und Licht der Wellenlänge λ3 in der Grundfarbe Blau zumindest anteilig in Licht aus einem dritten Konversions-Wellenlängenbereich 30'. Hierbei ist der erste Konversions-Wellenlängenbereich 10' im Vergleich zum zweiten Konversions-Wellenlängenbereich 20' hin zu größeren Wellenlängen verschoben, und der zweite Konversions-Wellenlängenbereich 20' ist wiederum im Vergleich zum dritten Konversions-Wellenlängenbereich 30' ebenfalls hin zu größeren Wellenlängen verschoben.

Das von der Beleuchtungsvorrichtung 1 somit erzeugte polychromatische Lichtspektrum 9 ergibt sich aus der Überlagerung, in Figur 2 dargestellt durch die "Plus"-Zeichen, der nicht-konvertierten Anteile 14 und der konvertierten spektral aufgeweiteten Anteile 13, so dass in der Mischung ein als weiß wahrgenommenes Lichtspektrum 9 erzeugt wird.

Die Erzeugung des zu erzeugenden Lichtspektrums 9 aus drei, statt wie üblich aus nur einer Ausgangswellenlänge im blauen Bereich, bietet den Vorteil, dass der durch den Stokes-Shift bedingte Energieverlust aufgrund der Konvertierung wesentlich kleiner ist, da der Energieverlust umso kleiner ist, je geringer die Differenz zwischen Ausgangswellen und der Wellenlänge des konvertierten Lichts ist.

Obwohl die Erfindung unter Bezugnahme auf bestimmte Ausführungsbeispiele beschrieben worden ist, ist es für einen Fachmann ersichtlich, dass verschiedene Änderungen ausgeführt werden können und Äquivalente als Ersatz verwendet werden können, ohne den Bereich der Erfindung zu verlassen. Zusätzlich können viele Modifikationen ausgeführt werden, ohne den zugehörigen Bereich zu verlassen. Folglich soll die Erfindung nicht auf die offenbarten Ausführungsbeispiele begrenzt sein, sondern soll alle Ausführungsbeispiele umfassen, die in den Bereich der beigefügten Patentansprüche fallen. Insbesondere beansprucht die Erfindung auch Schutz für den Gegenstand und die Merkmale der Unteransprüche unabhängig von den in Bezug genommenen Ansprüchen.

### Bezugszeichenliste

- 1: Beleuchtungsvorrichtung
- 2, 3, 4: Laserdioden
- 5: Optische Einrichtung
- 6: Lichtwellenlängenkonversionselement
- 7: Laserdiodenanordnung
- 8: Kombinierter Lichtstrahl
- 9: Polychromatischer Lichtkegel
- 10: Nicht-konvertierte Energiefunktion der Farbe Rot
- 10': Konvertierte Energiefunktion der Farbe Rot
- 20: Nicht-konvertierte Energiefunktion der Farbe Grün
- 20': Konvertierte Energiefunktion der Farbe Grün
- 30: Nicht-konvertierte Energiefunktion der Farbe Blau
- 30': Konvertierte Energiefunktion der Farbe Blau
- 12: Leistung
- 13: Summe des nicht-konvertierten Lichts
- 14: Summe des konvertierten Lichts
- λ1, λ2, λ3: Emissionswellenlänge der Laserdiode

## Patentansprüche

1. Beleuchtungsvorrichtung (1) für ein Fahrzeug, umfassend
eine Laserdiodenanordnung (7), aufweisend eine Anzahl Laserdioden (2, 3, 4);
eine optische Einrichtung (5); und
ein Lichtwellenlängenkonversionselement (6) zur Wellenlängenkonversion,
wobei die optische Einrichtung (5) ausgebildet ist, das von der Laserdiodenanordnung (7) erzeugte Licht auf das Lichtwellenlängenkonversionselement (6) zu lenken; und
wobei das Lichtwellenlängenkonversionselement (6) ausgebildet ist, das über die optische Einrichtung (5) auf das Lichtwellenlängenkonversionselement (6) gelenkte Licht der Laserdiodenanordnung (7) zumindest anteilig in Licht anderer Wellenlänge zu konvertieren,
**dadurch gekennzeichnet, dass** die Laserdiodenanordnung (7) ausgebildet ist, Laserstrahlung mit Emissionswellenlängen in den Grundfarben Rot (λ1), Grün (λ2) und Blau (λ3) zu erzeugen, wobei das Lichtwellenlängenkonversionselement (6) ausgebildet ist,
a) Laserstrahlen mit Emissionswellenlängen (λ1) in der Grundfarbe Rot zumindest anteilig in Licht aus einem ersten Konversions-Wellenlängenbereich zu konvertieren,
b) Laserstrahlen mit Emissionswellenlängen (λ2) in der Grundfarbe Grün zumindest anteilig in Licht aus einem zweiten Konversions-Wellenlängenbereich zu konvertieren,
c) Laserstrahlen mit Emissionswellenlängen (λ3) in der Grundfarbe Blau zumindest anteilig in Licht aus einem dritten Konversions-Wellenlängenbereich zu konvertieren,
d) wobei der erste Konversions-Wellenlängenbereich im Vergleich zum zweiten Konversions-Wellenlängenbereich hin zu größeren Wellenlängen verschoben ist und der zweite Konversions-Wellenlängenbereich im Vergleich zum dritten Konversions-Wellenlängenbereich ebenfalls hin zu größeren Wellenlängen verschoben ist.

2. Beleuchtungsvorrichtung (1) nach Anspruch 1, **dadurch gekennzeichnet, dass** das Lichtwellenlängenkonversionselement (6) ausgebildet ist, das eingestrahlte Licht der Laserdiodenanordnung (7) in einen vorbestimmten Wellenlängenbereich und/oder in ein gewünschtes nicht-kohärentes, polychromatisches Lichtspektrum zu konvertieren.

3. Beleuchtungsvorrichtung (1) nach Anspruch 1 oder 2, **dadurch gekennzeichnet, dass** das Lichtwellenlängenkonversionselement (6) ausgebildet ist,
a) das eingestrahlte Licht einer ersten Wellenlänge (λ1) der Laserdiodenanordnung (7) zumindest anteilig in einen ersten vorbestimmten Konversions-Wellenlängenbereich zu konvertieren, und
b) das eingestrahlte Licht einer zweiten Wellenlänge (λ2) der Laserdiodenanordnung (7) zumindest anteilig in einen zweiten vorbestimmten Konversions-Wellenlängenbereich zu konvertieren, wobei für λ1< λ2 gilt, dass der erste Konversions-Wellenlängenbereich im Vergleich zum zweiten Konversions-Wellenlängenbereich hin zu kleineren Wellenlängen verschoben ist.

4. Beleuchtungsvorrichtung (1) nach einem der vorherigen Ansprüche, **dadurch gekennzeichnet,**
a) **dass** die Laserdiodenanordnung ausgebildet ist, die Laserstrahlung in jeder der drei Wellenlängen in jeweils drei unterschiedlichen Polarisationsrichtungen zu erzeugen, und
b) **dass** das Lichtwellenlängenkonversionselement (6) ausgebildet ist, das über die optische Einrichtung (5) auf das Lichtwellenlängenkonversionselement (6) gelenkte Licht der Laserdiodenanordnung (7) in Abhängigkeit von der Lichtwellenlänge und in Abhängigkeit von der Polarisationsrichtung zumindest anteilig in Licht anderer Wellenlänge zu konvertieren.

5. Beleuchtungsvorrichtung (1) nach einem der vorhergehenden Ansprüche, **dadurch gekennzeichnet, dass** die optische Einrichtung ein Kombinierungselement ist, das ausgebildet ist, das von der Laserdiodenanordnung erzeugte Licht in einen Strahlengang zusammenzuführen.

6. Beleuchtungsvorrichtung (1) nach Anspruch 5 **dadurch gekennzeichnet, dass** das Kombinierungselement ein dichroitisches Element, insbesondere ein dichroitischer Würfel oder dichroitischer Spiegel, ist.

7. Beleuchtungsvorrichtung (1) nach einem der vorhergehenden Ansprüche, **dadurch gekennzeichnet, dass** das Lichtwellenlängenkonversionselement (6)
a) ein nach dem Phosphor-Prinzip arbeitender Konverter ist, der auf mehrere Farben reagiert; und/oder
b) einen Leuchtstoff enthält, der auf Yttrium-Aluminium-Granat (YAG) oder Erdalkali-Ortho-Silikat (BOSE) basiert.

8. Kraftfahrzeug, beispielsweise Nutzfahrzeug, mit einer Beleuchtungsvorrichtung nach einem der vorhergehenden Ansprüche.

## Claims

1. An illumination apparatus (1) for a vehicle, comprising
a laser diode arrangement (7), having a number of laser diodes (2, 3, 4) ;
an optical device (5); and
a wavelength conversion element (6) for converting wavelengths of light, wherein the optical device (5) is configured to direct the light generated by the laser diode arrangement (7) at the wavelength conversion element (6); and
wherein the wavelength conversion element (6) is configured to at least partially convert the light of the laser diode arrangement (7), which has been directed at the wavelength conversion element (6) by the optical device (5), into light of a different wavelength, **characterized in that** the laser diode arrangement (7) is configured to generate laser radiation having emission wavelengths in the primary colours red (λ1), green (λ2) and blue (λ3), wherein the wavelength conversion element (6) is configured to
a) at least partially convert laser beams having emission wavelengths (λ1) in the primary colour red into light from a first conversion wavelength range,
b) at least partially convert laser beams having emission wavelengths (λ2) in the primary colour green into light from a second conversion wavelength range,
c) at least partially convert laser beams having emission wavelengths (λ3) in the primary colour blue into light from a third conversion wavelength range,
d) wherein the first conversion wavelength range is shifted towards greater wavelengths as compared to the second conversion wavelength range, and the second conversion wavelength range is likewise shifted towards greater wavelengths as compared to the third conversion wavelength range.

2. The illumination apparatus (1) according to Claim 1, **characterized in that** the wavelength conversion element (6) is configured to convert the incoming light from the laser diode arrangement (7) into a predetermined wavelength range and/or into a desired non-coherent, polychromatic light spectrum.

3. The illumination apparatus (1) according to Claim 1 or 2, **characterized in that** the wavelength conversion element (6) is configured to
a) at least partially convert the incoming light having a first wavelength (λ1) of the laser diode arrangement (7) into a first predetermined conversion wavelength range, and
b) at least partially convert the incoming light having a second wavelength (λ2) of the laser diode arrangement (7) into a second predetermined conversion wavelength range, wherein, for λ1<λ2, the first conversion wavelength range is shifted towards smaller wavelengths as compared to the second conversion wavelength range.

4. The illumination apparatus (1) according to one of the preceding claims, **characterized**
a) **in that** the laser diode arrangement is configured to generate laser radiation in each of the three wavelengths in each case in three different polarization directions, and
b) **in that** the wavelength conversion element (6) is configured to at least partially convert the light of the laser diode arrangement (7), which has been directed at the wavelength conversion element (6) by the optical device (5), in dependence on the wavelength of the light and in dependence on the polarization direction, into light of a different wavelength.

5. The illumination apparatus (1) according to one of the preceding claims, **characterized in that** the optical device is a combiner element that is configured to combine the light generated by the laser diode arrangement in one beam path.

6. The illumination apparatus (1) according to Claim 5, **characterized in that** the combiner element is a dichroic element, in particular a dichroic cube or a dichroic mirror.

7. The illumination apparatus (1) according to one of the preceding claims, **characterized in that** the wavelength conversion element (6)
a) is a converter functioning in accordance with the phosphor principle, which reacts to a plurality of colours; and/or
b) contains a phosphor based on yttrium aluminium garnet (YAG) or alkaline earth orthosilicate (BOSE).

8. A motor vehicle, for example a commercial vehicle, having an illumination apparatus according to one of the preceding claims.

## Revendications

1. Dispositif d'éclairage (1) pour un véhicule, comprenant
un groupement de diodes laser (7) comportant une pluralité de diodes laser (2, 3, 4) ;
un équipement optique (5) ; et
un élément de conversion de longueur d'onde lumineuse (6) pour la conversion de longueur d'onde, dans lequel l'équipement optique (5) est conçu pour diriger la lumière générée par le groupement de diodes laser (7) vers l'élément de conversion de longueur d'onde lumineuse (6) ; et
dans lequel l'élément de conversion de longueur d'onde lumineuse (6) est conçu pour convertir au moins partiellement la lumière du groupement de diodes laser (7), qui est dirigée par l'intermédiaire de l'équipement optique (5) vers l'élément de conversion de longueur d'onde lumineuse (6), en une lumière présentant une longueur d'onde différente,
**caractérisé en ce que** le groupement de diodes laser (7) est conçu pour générer un rayonnement laser présentant des longueurs d'onde d'émission correspondant aux couleurs primaires rouge (λ1), vert (λ2) et bleu (λ3), dans lequel l'élément de conversion de longueur d'onde lumineuse (6) est conçu pour
a) convertir au moins partiellement des faisceaux laser présentant des longueurs d'onde d'émission (λ1) correspondant à la couleur primaire rouge en une lumière se situant dans une première plage de longueurs d'onde de conversion,
b) convertir au moins partiellement des faisceaux laser présentant des longueurs d'onde d'émission (λ2) correspondant à la couleur primaire verte en une lumière se situant dans une deuxième plage de longueurs d'onde de conversion,
c) convertir au moins partiellement des faisceaux laser présentant des longueurs d'onde d'émission (λ3) correspondant à la couleur primaire bleue en une lumière se situant dans une troisième plage de longueurs d'onde de conversion,
d) dans lequel la première plage de longueurs d'onde de conversion est décalée vers des longueurs d'onde plus élevées par comparaison à la deuxième plage de longueurs d'onde de conversion et la deuxième plage de longueurs d'onde de conversion est également décalée vers des longueurs d'onde plus élevées par comparaison à la troisième plage de longueurs d'onde de conversion.

2. Dispositif d'éclairage (1) selon la revendication 1, **caractérisé en ce que** l'élément de conversion de longueur d'onde lumineuse (6) est conçu pour convertir la lumière rayonnée du groupement de diodes laser (7) dans une plage de longueurs d'onde prédéterminée et/ou dans un spectre lumineux polychromatique non cohérent souhaité.

3. Dispositif d'éclairage (1) selon la revendication 1 ou 2, **caractérisé en ce que** l'élément de conversion de longueur d'onde lumineuse (6) est conçu,
a) pour convertir au moins partiellement la lumière rayonnée à une première longueur d'onde (λ1) du groupement de diodes laser (7) dans une première plage de longueurs d'onde de conversion prédéterminée, et
b) pour convertir au moins partiellement la lumière rayonnée à une deuxième longueur d'onde (λ2) du groupement de diodes laser (7) dans une deuxième plage de longueurs d'onde de conversion prédéterminée, dans lequel, pour λ1<λ2, la première plage de longueurs d'onde de conversion est décalée vers des longueurs d'onde plus faibles par comparaison à la deuxième plage de longueurs d'onde de conversion.

4. Dispositif d'éclairage (1) selon l'une des revendications précédentes, **caractérisé**
a) **en ce que** le groupement de diodes laser est conçu pour générer le rayonnement laser à chacune des trois longueurs d'onde dans chacune de trois directions de polarisation différentes ; et
b) **en ce que** l'élément de conversion de longueur d'onde lumineuse (6) est conçu pour convertir au moins partiellement la lumière du groupement de diodes laser (7), qui est déviée par l'intermédiaire de l'équipement optique (5) vers l'élément de conversion de longueur d'onde lumineuse (6), en une lumière présentant une longueur différente, en fonction de la longueur d'onde lumineuse et pour la convertir au moins partiellement en fonction de la direction de polarisation en une lumière présentant une autre longueur d'onde.

5. Dispositif d'éclairage (1) selon l'une des revendications précédentes, **caractérisé en ce que** l'équipement optique est un élément de combinaison conçu pour combiner la lumière générée par le groupement de diodes laser sur un chemin de faisceau.

6. Dispositif d'éclairage (1) selon la revendication 5, **caractérisé en ce que** l'élément de combinaison est un élément dichroïque, en particulier un cube dichroïque ou un miroir dichroïque.

7. Dispositif d'éclairage (1) selon l'une des revendications précédentes, **caractérisé en ce que** l'élément de conversion de longueur d'onde lumineuse (6)
a) est un convertisseur de type phosphore qui réagit à de multiples couleurs ; et/ou
b) un luminophore à base de grenat d'yttrium-aluminium (YAG) ou d'orthosilicate alcalino-terreux (BOSE).

8. Véhicule à moteur, tel qu'un véhicule utilitaire, muni d'un dispositif d'éclairage selon l'une des revendications précédentes.
